# EUROPÄISCHE PATENTSCHRIFT

(11) **EP 0 566 017 B1**
(45) Veröffentlichungstag und Bekanntmachung des Hinweises auf die Patenterteilung: **11.10.1995**
(21) Anmeldenummer: 93105751.7
(22) Anmeldetag: 07.04.1993
(51) Int. Cl.: E04H 3/12

(54) **Auf Bodenauflageteilen horizontal verschiebbare Teleskoptribüne**
Telescopic tribune, horizontally slidable on floor supports
Tribune téléscopique, horizontalement coulissante sur des supports de planchers

(30) Priorität: 13.04.1992 DE 4212330
(43) Veröffentlichungstag der Anmeldung: 20.10.1993
(73) Patentinhaber: MAX MAIER GmbH & Co. KG METALLBAU, D-76229 Karlsruhe (DE)
(72) Erfinder: Augenstein,Andreas, 7505 Pfinztal (DE); Maier,Horst, 7500 Karlsruhe 1 (DE)
(74) Vertreter: Moser, Herbert, Dr.-Ing. Patentanwalt

(56) Entgegenhaltungen:
- DE-A- 2 259 816
- FR-A- 2 326 557
- GB-A- 2 152 095
- US-A- 2 183 056
- US-A- 4 565 036

## Beschreibung

Die Erfindung betrifft eine auf Bodenauflageteilen horizontal verschiebbare Teleskoptribüne bei der Sitzreihen an Trägerteilen im vorderen Bereich der Tribünenstufen derart angeordnet sind, daß sich bei in die Gebrauchslage ausgefahrener Tribüne die Sitzhöhe aus dem Abstand zwischen Sitzfläche und der jeweils nächstunteren Tribünenstufe ergibt, wobei die einzelnen Tribünenstufen rückseitig an vertikalen Stützen befestigt sind, und bei der die Tribünenstufen in der Stapellage parallel und bündig mit in einer vertikalen Ebene liegenden Vorderteilen der Sitzteile über einander liegen.

Teleskoptribünen zur platzsparenden wahlweisen Tribünenbestückung sind für Hallen und Stadien bekannt.

Bei einer solchen vorbekannten Ausführungsform einer Teleskoptribüne nach der DE-PS 22 59 816 sind Sitzbänke vorgesehen die mit vertikalen Trägern jeweils an der Vorderseite einer Tribünenstufe schwenkbar angelenkt sind. Diese Tribünenstufen werden in der Stapellage derart abgeklappt, daß die Sitzbänke eine vertikale Frontfläche bilden. Dadurch entspricht die kleinste erreichbare Stufensteigung etwa der Breite einer Sitzbank. Soll die Teleskoptribüne aus der Stapellage in die Gebrauchslage überführt werden, so müssen die Sitzbänke jeweils von Hand aufgeklappt werden.

Durch die US-PS 2 183 056 ist eine Teleskoptribüne bekannt, bei der mit Fahrwerkteilen Standstützen der einzelnen Tribünenstufen verbunden sind. Die von den Standstützen in der ausgezogenen Gebrauchslage nach rückwärts auskragenden Träger der Tribünenstufen sind an den Standstützen nicht starr befestigt, sondern die Standstützen sind in Führungshülsen verschiebbar. Dabei liegen in der Gebrauchslage der Tribüne die Abstützpunkte der Sitzreihen auf den entsprechenden Standstützen. Da sich die Sitzflächen von den Vorderteilen nach rückwärts erstrecken, muß die Sitzhöhe der Höhe der Einschuböffnung in einer Tribünenstufe entsprechen, wenn einerseits das Zusammenfahren in die Abstellage nicht behindert und andererseits eine im wesentlichen geschlossene Vorderfront erzielt werden soll. Es erscheint daher nicht möglich, bei dieser Ausführung relativ niedere Tribünenstufen mit Sitzelementen von angemessener Höhe zu kombinieren.

Für verschiedene Anwendungsfälle wird jedoch eine geringe Stufensteigung, d.h. ein geringer Höhenunterschied zweier aufeinanderfolgender Tribünenstufen gewünscht. Dadurch wird unter anderem vermieden, daß zwischen zwei aufeinanderfolgenden Tribünenstufen eine Zwischenstufe eingefügt werden muß, wenn die Stufensteigung 200 mm überschreitet. Außerdem lassen sich bei Verwendung einer geringen Stufensteigung im Vergleich zu einer größeren Stufensteigung bei gleicher Höhe mehr Tribünenstufen und damit mehr Zuschauerplätze unterbringen.

Der Erfindung liegt die Aufgabenstellung zugrunde, eine Teleskoptribüne so auszubilden, daß eine geringe Stufensteigung bei einfacher Handhabung möglich wird. Das allgemeine Prinzip der Erfindung läßt sich auch bei Teleskoptribünen mit normalen Stufensteigungen anwenden und erreicht dort ebenfalls einen Gebrauchsvorteil.

Die Aufgabenstellung der Erfindung wird dadurch gelöst, daß die Trägerteile aus im Bereich der vorderen Kanten der Tribünenstufen an Auflageteilen angeordneten, vertikalen Schenkeln und aus vorderseitig winkelförmig abgebogenen, in Längsrichtung bündige Sitzteile tragenden, horizontalen Schenkeln bestehen, wobei die Sitzteile an den Tribünenstufen derart starr befestigt sind, daß deren Vorderteile in der Stapellage eine vertikale Ebene bilden, wobei nächstuntere und/oder nächstobere vertikale Schenkel gegeneinander versetzt sind, so daß sie in der Stapellage in Längsrichtung der Sitzteile einen Überdeckungsbereich bilden. Bei dieser Ausführungsform ist es möglich, die Teleskoptribüne ausschließlich durch horizontales Verschieben der Bodenauflageteile aus der Gebrauchslage in die Stapellage zu überführen und umgekehrt, wodurch sich eine erleichterte Bedienung ergibt. Bei den Sitzteilen, deren Trägerteile in horizontaler Richtung eine Überdeckung aufweisen, sind die Trägerteile an den entsprechenden Tribünenstufen in Längsrichtung gegeneinander versetzt, wodurch die Sitzteile in der Stapellage übereinander zu liegen kommen. Durch das bündige Übereinanderliegen der Sitzteile in Längsrichtung und durch die Bildung einer vertikalen Ebene aus den Vorderteilen der Sitzteile wird eine nahezu geschlossene Front der Teleskoptribüne in der Stapel- bzw. Abstellage erreicht.

Eine zweckmäßige Weiterbildung kann vorsehen, daß ein Bereich der Tribünenstufe von Sitzteilen derart ausgespart ist, daß ein treppenartiger Aufgangsbereich entsteht und daß der treppenartige Aufgangsbereich in der Stapellage durch eine vorgehängte Abdeckplatte bündig zu der durch die Sitzteile bestimmten vertikalen Ebene abdeckbar ist. Dadurch entsteht in der Stapellage eine geschlossene Stirnfläche. Die Abdeckplatte läßt sich zweckmäßig in den entsprechenden Halteteilen der Tribünenstufen einhängen.

Die Bodenauflageteile können beispielsweise wie in der DE-PS 24 56 697 und in der DE-OS 37 09 753 dargestellten Ausführungsform bodenverfahrbar ausgebildet sein. Diese Ausführung ermöglicht ein einfaches Auseinander- und Zusammenfahren der Teleskoptribüne mit geringem Kraftaufwand.

In einer weiteren vorteilhaften Ausbildung kann die Stufensteigung zwischen aufeinanderfolgenden Tribünenstufen unterhalb von 250 mm liegen, vorzugsweise kleiner als 200 mm sein. Dadurch wird die Notwendigkeit der Einfügung von Zwischenstufen zwischen zwei Tribünenstufen vermieden.

Es kann zweckmäßig sein, an der Vorderseite der Tribünenstufen Auflageteile einzusetzen, welche in der Gebrauchslage auf entsprechenden Stützteilen der jeweils nächstunteren Tribünenstufe aufliegen.

Ein zusätzlicher Vorteil läßt sich gegebenenfalls dadurch erreichen, daß die Sitzhöhe im Bereich zwischen 350 mm und 550 mm liegt.

Es kann ferner vorteilhaft sein, daß zwischen den paarweise angeordneten vertikalen Stützen, an denen die Tribünenstufen einseitig auskragend befestigt sind, lastaufnehmende Diagonalstreben vorgesehen sind.

Die Erfindung soll nachfolgend anhand eines Ausführungsbeispieles näher erläutert werden; es zeigen:
- Fig. 1: eine Seitenansicht der Teleskoptribüne in der Gebrauchslage,
- Fig. 2: eine Seitenansicht der Teleskoptribüne nach Fig. 1 in der Stapellage,
- Fig. 3: eine Vorderansicht der Teleskoptribüne nach Fig. 1 in der Stapellage,
- Fig. 4: eine Rückansicht der Teleskoptribüne nach Fig. 1.

Bei der in den Figuren 1-4 dargestellten Ausführungsform der Teleskoptribüne mit sechs Tribünenstufen 1-6 sind paarweise bodenverfahrbare Bodenauflageteile 7,8,9,10,11,12 vorgesehen. An den Bodenauflageteilen 7-12 befinden sich vertikale Stützen 13,14,15,16,17,18, an denen auskragende Tragearme 19,20,21,22,23,24 angeordnet sind, welche Oberflächenbelegungen 25,26,27,28,29,30 als Trittflächen der Tribünenstufen 1-6 tragen. Im vorderen Bereich jeder Tribünenstufe sind an den Tragearmen 19-24 Auflageteile 31,32,33,34,35,36 vorgesehen, wobei die Auflageteile 32,33,34,35,36 in der Gebrauchslage auf entsprechenden Stützteilen 37,38,39,40,41 der nächstunteren Tribünenstufe aufliegen.

Im Bereich der vorderen Kanten der Tribünenstufen 1-6 sind an den Auflageteilen 31,32,33,34,35,36 jeweils die vertikalen Schenkel 42,43,44,45,46,47 der Trägerteile der Sitzreihen angeordnet, wobei die horizontalen Schenkel 48,49,50,51,52,53 vorderseitig winkelförmig abgebogene Sitzteile 54,55,56,57,58,59 z.B. aus Kunststoff tragen. Die Vorderteile der Sitzteile 54,55,56,57,58,59 bilden wie in Fig. 2 erkennbar eine vertikale Ebene und ergeben damit in der Stapellage eine geschlossene Vorderfront.

Figur 3 läßt den Überdeckungsbereich der vertikalen Schenkel 42,43,44,45,46,47 der Trägerteile für die Sitzelemente erkennen. Außerdem ist ein treppenartiger Aufgangsbereich D der Tribüne dargestellt.

Zur Versteifung des Tribünenaufbaus sind zwischen den vertikalen Stützen 15,16,17,18 der höheren Tribünenstufen 3,4,5,6 lastaufnehmende, vorteilhaft im Dreieckverbund angeordnete Diagonalstreben 60,61,62,63 vorgesehen (vgl.Fig. 4).

## Patentansprüche

1. Auf Bodenauflageteilen horizontal verschiebbare Teleskoptribüne, bei der Sitzreihen an Trägerteilen im vorderen Bereich der Tribünenstufen (1 bis 6) derart angeordnet sind, daß sich bei in die Gebrauchslage ausgefahrener Tribüne die Sitzhöhe aus dem Abstand zwischen Sitzfläche und der jeweils nächstunteren Tribünenstufe ergibt, wobei die einzelnen Tribünenstufen (1 bis 6) rückseitig an vertikalen Stützen (13 bis 18) befestigt sind und bei der die Tribünenstufen (1 bis 6) in der Stapellage parallel und bündig mit in einer vertikalen Ebene liegenden Vorderteilen der Sitzteile (54 bis 59) übereinanderliegen, **dadurch gekennzeichnet,** daß die Trägerteile aus im Bereich der vorderen Kanten der Tribünenstufen (1 bis 6) an Auflageteilen (31 bis 36) angeordneten, vertikalen Schenkeln (42 bis 47) und aus vorderseitig winkelförmig abgebogenen in Längsrichtung bündige Sitzteile (54 bis 59) tragenden, horizontalen Schenkeln (48 bis 53) bestehen, wobei die Sitzteile an den Tribünenstufen (1 bis 6) derart starr befestigt sind, daß deren Vorderteile in der Stapellage eine vertikale Ebene bilden, wobei nächstuntere und/oder nächstobere vertikale Schenkel (42 bis 47) gegeneinander versetzt sind, so daß sie in der Stapellage in Längsrichtung der Sitzteile einen Überdeckungsbereich bilden.

2. Teleskoptribüne nach Anspruch 1, **dadurch gekennzeichnet**, daß ein Bereich der Tribünenstufen von Sitzteilen derart ausgespart ist, daß ein treppenartiger Aufgangsbereich (D) entsteht und daß der treppenartige Aufgangsbereich (D) durch eine vorgehängte Abdeckplatte bündig zu der durch die Sitzteile bestimmten vertikalen Ebene abdeckbar ist.

3. Teleskoptribüne nach Anspruch 1, **dadurch gekennzeichnet**, daß die Stufensteigung zwischen aufeinanderfolgenden Tribünenstufen unterhalb von 250 mm liegt.

4. Teleskoptribüne nach Anspruch 1, **dadurch gekennzeichnet**, daß an der Vorderseite der Treppenstufen (1-6) Auflageteile (32-36) vorgesehen sind, welche in der Gebrauchslage auf entsprechenden Stützteilen (37-41) der jeweils nächstunteren Tribünenstufe aufliegen.

5. Teleskoptribüne nach Anspruch 1, **dadurch gekennzeichnet**, daß die Sitzhöhe im Bereich zwischen 350 mm und 550 mm liegt.

6. Teleskoptribüne nach Anspruch 1, **dadurch gekennzeichnet**, daß zwischen den paarweise angeordneten, vertikalen Stützen (15,16, 17,18) lastaufnehmende Diagonalstreben (60,61,62,63) vorgesehen sind.

## Claims

1. Telescopic stand, which is horizontally displaceable on bottom bearing parts and in which rows of seats are disposed on carrier parts in the front region of the stand tiers (1 to 6) in such a manner that, when the stand is extended into the position of use, the seat height arises from the distance between the seat surface and the next stand tier down, the individual stand tiers (1 to 6) being fastened at the rear to vertical pillars (13 to 18) and the stand tiers (1 to 6) in the stacked position lying parallel one above the other and level with front portions, lying in a vertical plane, of the seat parts (54 to 59), characterized in that the carrier parts comprise vertical limbs (42 to 47), which are disposed in the region of the front edges of the stand tiers (1 to 6) on bearing parts (31 to 36), and horizontal limbs (48 to 53), which are bent at an angle from the front of the vertical limbs and in a longitudinal direction carry flush seat parts (54 to 59), the seat parts being fastened in such a rigid manner to the stand tiers (1 to 6) that their front portions in the stacked position form a vertical plane, with the next down and/or up vertical limbs (42 to 47) being offset relative to one another so that in the stacked position they form an overlap region in the longitudinal direction of the seat parts.

2. Telescopic stand according to claim 1, characterized in that a region of the stand tiers is kept free of seat parts so as to produce a staircase-like region (D) and that the staircase-like region (D) may be covered by a front-hung cover plate flush with the vertical plane defined by the seat parts.

3. Telescopic stand according to claim 1, characterized in that the riser between successive stand tiers is below 250 mm.

4. Telescopic stand according to claim 1, characterized in that provided at the front of the stepped tiers (1-6) are bearing parts (32-36) which, in the position of use, rest on corresponding supporting parts (37-41) of the next stand tier down.

5. Telescopic stand according to claim 1, characterized in that the seat height lies in the range of 350 mm to 550 mm.

6. Telescopic stand according to claim 1, characterized in that load-absorbing diagonal struts (60, 61, 62, 63) are provided between the vertical pillars (15, 16, 17, 18) disposed in pairs.

## Revendications

1. Tribune télescopique mobile à l'horizontale sur des éléments d'appui au sol, sur laquelle des rangées de sièges sont disposées sur des éléments porteurs dans la zone avant des gradins (1 à 6) de la tribune de sorte que, lorsque la tribune est déployée en position d'utilisation, la hauteur des sièges résulte de la distance entre la surface de ces derniers et le gradin immédiatement inférieur de la tribune, les différents gradins (1 à 6) de la tribune étant fixés côté arrière sur des montants verticaux (13 à 18), et sur laquelle les gradins (1 à 6), en position d'empilage, se situent les uns sur les autres d'une manière parallèle et de niveau avec des parties avant des éléments de sièges (54 à 59), situées dans un plan vertical, caractérisée en ce que les éléments porteurs se composent de branches verticales (42 à 47), disposées sur des éléments d'appui (31 à 36) dans la zone des bords avant des gradins (1 à 6) de la tribune, et de branches horizontales (48 à 53), supportant des éléments de sièges (54 à 59) de niveau dans le sens longitudinal, pliés en angle côté avant, les éléments de siège étant fixés rigidement sur les gradins (1 à 6) de la tribune, de sorte que leurs parties avant forment un plan vertical en position d'empilage, et les branches verticales (42 à 47), immédiatement inférieures et/ou supérieures, étant en déport mutuel tel qu'elles forment une zone de chevauchement en position d'empilage, dans le sens longitudinal des éléments de sièges.

2. Tribune télescopique suivant la revendication 1, caractérisée en ce qu'une zone des gradins est laissée libre d'éléments de sièges, de sorte qu'il en résulte une zone de montée (D) en escalier, et en ce que la zone de montée (D) en escalier peut être fermée par une plaque de couverture suspendue, de niveau avec le plan vertical défini par les éléments de sièges.

3. Tribune télescopique suivant la revendication 1, caractérisée en ce que la contre-marche entre des gradins successifs de la tribune est inférieure à 250 mm.

4. Tribune télescopique suivant la revendication 1, caractérisée en ce que des éléments d'appui (32 à 36), qui s'appliquent en position d'utilisation sur des éléments supports correspondants (37 à 41) de chaque gradin immédiatement inférieur, sont prévus sur le côté avant des gradins (1 à 6) de la tribune.

5. Tribune télescopique suivant la revendication 1, caractérisée en ce que la hauteur des sièges se situe entre 350 et 550 mm.

6. Tribune télescopique suivant la revendication 1, caractérisée en ce que des entretoises diagonales de soutien de charge (60, 61, 62, 63) sont prévues entre les montants verticaux (15, 16, 17, 18), disposés par paires.
